# FASCICULE DE BREVET EUROPEEN

(11) **EP 3 650 304 B1**
(45) Date de publication et mention de la délivrance du brevet: **17.02.2021**
(21) Numéro de dépôt: 19206960.7
(22) Date de dépôt: 04.11.2019
(51) Int. Cl.: B61F 3/04, B61F 3/16, B61F 5/52, B61C 9/50

(54) **BOGIE POUR VÉHICULE FERROVIAIRE**
DREHGESTELL FÜR SCHIENENFAHRZEUG
BOGIE FOR RAIL VEHICLE

(30) Priorité: 06.11.2018 FR 1860194
(43) Date de publication de la demande: 13.05.2020
(73) Titulaire: ALSTOM Transport Technologies, 93400 Saint-Ouen (FR)
(72) Inventeur: RODET, Alain, 71100 Chalon-sur-Saône (FR); FAURE, Ludovic, 71460 SAINT MARCELIN DE CRAY (FR)
(74) Mandataire: Lavoix

(56) Documents cités:
- EP-A1- 0 465 346
- EP-A2- 2 301 789
- CN-A- 108 146 461
- FR-A1- 2 914 609
- GB-A- 2 289 877

## Description

La présente invention concerne un bogie pour véhicule ferroviaire à plancher abaissé.

L'invention concerne également un véhicule ferroviaire comprenant un tel bogie.

Un tel bogie est par exemple connu du document EP 0 465 346 A1.

Dans un véhicule ferroviaire, et notamment dans un véhicule ferroviaire destiné au transport intra-urbain comme par exemple les tramways, il est souhaitable de limiter l'encombrement des bogies afin d'augmenter l'espace interne accessible aux voyageurs dans les voitures, tout en conservant un encombrement faible du véhicule ferroviaire sur la voie.

La réduction de l'encombrement des bogies sous la caisse permet de conserver un plancher abaissé, c'est-à-dire s'étendant sensiblement au même niveau sur toute la surface du véhicule ferroviaire et assez proche du sol. Cela facilite la circulation des voyageurs entre les voitures et l'accès au véhicule depuis l'extérieur, notamment pour les voyageurs ayant des difficultés à se déplacer, tout en maximisant le nombre de sièges installés au droit du bogie.

Le volume libre sous la caisse est particulièrement important dans le cas des bogies rotatifs, c'est-à-dire quand la caisse est mobile en rotation par rapport au bogie. L'espace nécessaire pour permettre une telle rotation tout en conservant un plancher abaissé est une contrainte lourde pour la conception des bogies.

Cependant, réduire l'encombrement du bogie sous la caisse en déplaçant toutes les masses latéralement par rapport aux voitures augmente fortement la largeur du véhicule ferroviaire et le gabarit du bogie, ce qui n'est pas satisfaisant pour des véhicules circulant en surface en milieu urbain.

Il est donc souhaitable de fournir un bogie de véhicule ferroviaire permettant d'avoir un plancher abaissé intégral, tout en conservant un encombrement transverse suffisamment faible du véhicule ferroviaire.

Ainsi, l'invention a pour objet un bogie selon la revendication 1.

Un tel bogie permet d'avoir un véhicule ferroviaire comprenant un plancher abaissé intégral, tout en maintenant un encombrement sur la voie acceptable, notamment en ce qui concerne l'encombrement latéral puisque toutes les masses ne sont pas placées à l'extérieur de l'espace défini entre les roues.

Selon des modes de réalisation particuliers de l'invention, le bogie présente l'une ou plusieurs des caractéristiques suivantes, prise(s) indépendamment ou selon toute combinaison techniquement réalisable :
- chaque moteur est décalé par rapport à la roue associée, selon une direction longitudinale orthogonale à la direction transversale ;
- chaque roue est montée sur un moyeu respectif contenu dans une boite d'essieu, le réducteur associé à la roue étant également contenu dans la boite d'essieu ;
- les boites d'essieu sont fixées entre elles deux à deux par des traverses d'extrémité s'étendant sensiblement selon la direction transversale ;
- les boites d'essieu sont fixées au châssis par des dispositifs de suspension primaire, chaque dispositif de suspension primaire étant agencé pour permettre un débattement des boites d'essieu par rapport au châssis uniquement selon une direction d'élévation sensiblement perpendiculaire à la direction transversale ;
- chaque moteur comprend un arbre mobile en rotation par rapport au châssis selon un axe de rotation respectif parallèle à la direction transversale, ledit arbre reliant une sortie du moteur à une entrée d'un réducteur correspondant ;
- le bogie est un bogie pivotant comprenant une traverse de charge comprenant une couronne à billes articulée de façon mobile en rotation autour d'un axe de rotation s'étendant selon une direction d'élévation sensiblement perpendiculaire à la direction transversale, la couronne à billes étant destinée à supporter une caisse de véhicule ferroviaire ;
- la traverse de charge comprend une partie centrale s'étendant dans l'espace selon la direction transversale et deux parties latérales prolongeant la partie centrale à l'extérieur de l'espace selon la direction transversale, la partie centrale présentant une épaisseur, mesurée selon une direction d'élévation sensiblement perpendiculaire à la direction transversale, supérieure à une épaisseur des parties latérales mesurée selon la direction d'élévation ; et
- le bogie comprend quatre dispositifs de freinage associé aux roues, chaque dispositif de freinage comprenant un étrier de frein agencé pour freiner la rotation de la roue respective, l'étrier de frein étant entièrement disposé en dessous du moteur entraînant la roue selon une direction d'élévation sensiblement perpendiculaire à la direction transversale.

L'invention concerne également un véhicule ferroviaire comprenant au moins un bogie tel que décrit plus haut, et au moins une caisse de véhicule portée par le bogie, la caisse comprenant au moins douze sièges disposés au droit du bogie sur un même étage, la caisse comprenant également un plancher abaissé, s'étendant sensiblement au même niveau sur tout l'étage.

L'invention sera mieux comprise à la lecture de la description qui suit, donnée à titre d'exemple et faite en référence aux dessins annexés, parmi lesquels :
- la figure 1 est une vue en perspective d'un bogie selon un premier mode de réalisation de l'invention ;
- la figure 2 est une vue en coupe transversale selon l'axe II-II du bogie de la figure 1 ; et
- la figure 3 est une vue en perspective d'un bogie selon un autre mode de réalisation de l'invention.

Les figures 1 et 2 représentent un bogie 10 de véhicule ferroviaire selon un premier mode de réalisation de l'invention, destiné à équiper un véhicule ferroviaire.

Dans ce qui suit, on définit une direction longitudinale X-X' selon la direction de circulation ordinaire du véhicule ferroviaire, une direction transversale Y-Y' orthogonale à la direction longitudinale X-X', s'étendant dans un plan horizontal dans un fonctionnement ordinaire du véhicule ferroviaire, et une direction d'élévation Z-Z' sensiblement orthogonale à la direction transversale Y-Y' et à la direction longitudinale X-X'.

Le bogie 10 est adapté pour être installé sur un véhicule ferroviaire à plancher abaissé intégral. Par cela, on entend que le véhicule ferroviaire comprend au moins une voiture, chaque voiture comprenant une caisse définissant un plancher, et que chaque plancher s'étend sensiblement au même niveau selon la direction d'élévation Z-Z', y compris au droit du bogie 10. Ainsi, le véhicule ferroviaire comprend un grand nombre de sièges situés au droit du bogie, notamment au moins douze sièges sur un même étage au droit du bogie, grâce au plancher abaissé intégral. Le plancher s'étend par exemple à une hauteur sensiblement comprise entre 350 et 380 mm du sol, la hauteur étant mesurée selon la direction d'élévation.

Selon ce premier mode de réalisation, le bogie 10 est un bogie fixe, c'est-à-dire un bogie destiné à supporter la caisse du véhicule ferroviaire sans permettre de mouvement de rotation relatif significatif (c'est-à-dire d'amplitude supérieure à 2°) de la caisse par rapport au bogie 10 autour d'un axe de rotation sensiblement parallèle à la direction d'élévation Z-Z'.

Le bogie 10 comprend un châssis 12 de bogie, ainsi que quatre roues 14, quatre moteurs 16 et quatre réducteurs 18.

Chaque moteur 16 est associé à une unique des roues 14 et à un unique des réducteurs 18, de sorte que chaque moteur 16 entraîne en rotation uniquement la roue 14 qui lui est associée par l'intermédiaire du réducteur 18 correspondant. Chaque roue 14 est ainsi mécaniquement indépendante des autres roues 14.

Le bogie 10 comprend de plus deux parties d'extrémité 24 situées des deux côtés du châssis 12 selon la direction longitudinale X-X', et deux sellettes 26 situées des deux côtés du châssis 12 selon la direction transversale Y-Y'.

Selon un mode de réalisation, le châssis 12, également appelé cadre, comprend deux traverses 30 et deux longerons 32 assemblés à leurs extrémités respectives par des pièces d'angle 33 pour former un rectangle s'étendant dans un plan sensiblement orthogonal à la direction d'élévation Z-Z'.

Les traverses 30 et les longerons 32 sont par exemple des poutres métalliques de forme allongée, s'étendant respectivement sensiblement selon la direction transversale Y-Y' et selon la direction longitudinale X-X'.

Les traverses 30 et les longerons 32 présentent une section en forme de I dans un plan orthogonal à leur direction d'allongement. Par cela, on entend que leur section dans ce plan présente une forme comportant un tronçon principal s'étendant selon la direction d'élévation Z-Z' et deux tronçons transverses reliés aux extrémités du tronçon principal en leur milieux respectifs, les tronçons transverses étant orthogonaux au tronçon principal.

Une telle forme de la section des traverses 30 et des longerons 32 leur confère une plus faible résistance en torsion, ce qui augmente la flexibilité du châssis 12.

En variante, les traverses 30 et les longerons 32 présentent une section en forme de L, en forme de T, en forme de Z, ou une autre forme leur conférant une résistance en torsion adaptée.

Les parties d'extrémité 24 sont reliées au châssis 12 au moyen de deux systèmes de suspension primaire 31 respectifs et de deux articulations 35 respectives. Les articulations sont notamment des liaisons pivot, de sorte que la partie d'extrémité 24 est mobile par rapport au châssis 12 selon la direction d'élévation Z-Z'.

Le système de suspension primaire 31 est ainsi adapté pour permettre un débattement des boites d'essieu 34 par rapport au châssis 12 uniquement selon une direction d'élévation, ce qui permet de conserver un encombrement réduit du système de suspension primaire 31. Le débattement du système de suspension primaire restreint à un mouvement selon la direction d'élévation Z-Z' est complété par la flexibilité du châssis 12, conférée par la forme des traverses 30 et des longerons 32.

Chaque partie d'extrémité 24 comprend deux boites d'essieu 34 fixées entre elles par une traverse d'extrémité 36. Chaque partie d'extrémité 24 porte deux des roues 14, montées sur des moyeux 38 de roue respectifs contenus dans les boites d'essieux 34, comme représenté sur la figure 2.

Les boites d'essieu 34 sont des carters métalliques présentant une forme sensiblement parallélépipédique, et comprenant une face latérale biseautée du côté intérieur selon la direction transversale Y-Y'.

Chaque boite d'essieu 34 contient un des moyeux 38 ainsi que le réducteur 18, qui entraine mécaniquement le moyeu 38 sous l'action du moteur 16 associé.

Les traverses d'extrémité 36 sont des poutres métalliques de forme allongée, s'étendant sensiblement parallèlement à la direction transverse Y-Y', et présentant avantageusement une section en I comme défini plus haut.

Chaque moyeu 38 est monté rotatif dans la boite d'essieu 34 respective, autour d'un axe de rotation sensiblement parallèle selon la direction transversale Y-Y', et porte une unique roue 14. Chaque roue 14 est ainsi mobile en rotation par rapport au châssis 12, autour de l'axe de rotation respectif s'étendant selon la direction transversale Y-Y'.

Les traverses d'extrémité 36 s'étendent en-dessous des axes de rotation des moyeux 38 selon la direction d'élévation Z-Z'. L'utilisation de moyeux 38 indépendants pour les quatre roues 14 permet de libérer l'espace situé au-dessus des traverses d'extrémité 36 et augmente le volume libre au droit du bogie 10.

Comme représenté sur la figure 1, chaque sellette 26 est reliée au châssis 12 par un bras articulé respectif 39A. La sellette 26 comprend de plus un système de suspension secondaire respectif adapté pour relier la sellette 26 à une caisse de véhicule ferroviaire portée par le bogie 10.

Chaque système de suspension secondaire comprend un amortisseur 39B et deux groupes de ressorts 39C, reliant chacun la caisse à la sellette 26.

Chaque moteur 16, porté par un coin du châssis 12, est un moteur électrique et comprend, de façon connue, un arbre portant un rotor monté mobile en rotation dans un stator porté par une carcasse de stator la rotation de l'arbre ayant lieu sur au moins un pallier de rotation.

L'arbre est ainsi mobile en rotation par rapport au châssis 12 autour d'un axe de rotation s'étendant selon la direction transversale Y-Y'.

L'arbre relie une sortie du moteur 16 à une entrée du réducteur 18, via un accouplement 49, et transmet le couple généré par le moteur 16 au réducteur 18 et finalement à la roue 14.

Les roues 14 définissent entre elles un espace E, représenté sur les figures 1 et 2, l'espace E s'étendant entre les plans des roues 14 selon la direction transversale Y-Y'.

Les moteurs 16 sont disposés extérieurement par rapport aux roues 14 selon la direction transversale Y-Y'. C'est-à-dire que chaque moteur 16 est situé dans un demi espace s'étendant du côté opposé au châssis 12 par rapport au plan de la roue 14 associée au moteur 16. Les moteurs 16 sont ainsi disposés à l'extérieur de l'espace défini par les roues 14 selon la direction transversale Y-Y'.

Les réducteurs 18 sont positionnés intérieurement par rapport aux roues 14 selon la direction transversale Y-Y'. C'est-à-dire que chaque réducteur 18 est situé dans un demi espace s'étendant du même côté que le châssis 12 par rapport au plan de la roue 14 associée au réducteur 18. Les réducteurs 18 sont ainsi disposés à l'intérieur de l'espace défini par les roues 14 selon la direction transversale Y-Y'.

Chaque réducteur 18 est agencé pour transmettre la rotation d'un des moteurs 16 à un des moyeux 38 portant une des roues 14. Le réducteur 18 comprend par exemple un premier engrenage coopérant d'un côté avec un deuxième engrenage relié à l'accouplement 49, et de l'autre côté avec un troisième engrenage relié au moyeu 38.

Le réducteur 18 permet, en plus d'ajuster le rapport de transmission entre le moteur 16 et la roue 14, de transmettre le couple du moteur 16 à la roue 14 sans aligner les axes du moyeu 38 et de l'arbre du moteur 16 selon la direction transversale Y-Y'. Ainsi, le moteur 16 et la roue 14 sont décalés selon la direction longitudinale X-X', ce qui réduit l'encombrement latéral du bogie 10.

Le bogie 10 comprend avantageusement quatre dispositifs de freinage 60, chaque dispositif de freinage 60 étant adapté pour bloquer la rotation d'une des roues 14 respective.

Comme représenté sur la figure 1, chaque dispositif de freinage 60 comprend un étrier de frein 62 et deux plaquettes de frein 64 portées par deux membres de l'étrier de frein 62. Le dispositif de freinage 60 est propre à serrer les plaquettes de frein 64 contre des côtés opposés d'un disque de frein 66, solidaire de la roue 14, par l'intermédiaire de l'étrier de frein 62, pour bloquer la rotation de la roue 14.

Chaque dispositif de freinage 60 est disposé entièrement en dessous du moteur 16 associé à la roue 14 respective au dispositif de freinage 60. C'est-à-dire que l'étrier de freinage 62 et les plaquette de frein 64 se trouvent dans le demi espace situé sous le moteur 16 selon la direction d'élévation Z-Z'.

Un deuxième mode de réalisation est représenté sur la figure 3. Le bogie 10 selon le deuxième mode de réalisation diffère du premier mode de réalisation par les points décrits ci-dessous.

Selon ce deuxième mode de réalisation, le bogie 10 est un bogie pivotant. On entend par là que le bogie 10 est adapté pour permettre un mouvement relatif de rotation entre le châssis 12 et la caisse de véhicule ferroviaire, autour d'un axe de rotation vertical sensiblement parallèle à la direction d'élévation Z-Z', une amplitude maximale de ce mouvement relatif de rotation étant par exemple supérieure à 12°. La présence de faces latérales biseautées sur les boites d'essieu 34 permet d'améliorer l'amplitude de la rotation de la caisse.

Le bogie 10 comprend une traverse de charge 80 reliée au châssis 12 par le système de suspension secondaire, et portant une couronne à billes 82 adaptée pour être fixée à la caisse de véhicule ferroviaire de façon mobile en rotation autour d'un axe de rotation s'étendant selon la direction d'élévation Z-Z'

La traverse de charge 80 s'étend au-dessus du châssis 12, selon la direction transversale Y-Y'.

La traverse de charge 80 comporte une partie centrale 84 qui porte la couronne à billes 82, deux parties latérales 88 prolongeant la partie centrale 84 extérieurement selon la direction transversale Y-Y', et deux extrémités 90 s'étendant extérieurement par rapport aux parties intermédiaires 88 respectives selon la direction transversale Y-Y'.

La partie centrale 84 s'étend intérieurement par rapport aux roues 14 et aux longerons 32, selon la direction transversale Y-Y', c'est-à-dire dans l'espace défini par les roues 14.

Les parties d'extrémité 90 s'étendent à l'extérieur de l'espace défini par les roues 14.

La traverse de charge 80 est en appui sur les ressorts 39C du système de suspension secondaire au niveau des extrémités 90. La partie centrale 84 s'étend plus bas que les extrémités 90 selon la direction d'élévation Z-Z', de sorte qu'une hauteur de la couronne à billes 82 est partiellement compensée par l'abaissement de la partie centrale 84. Ceci permet de réduire l'encombrement associé à la couronne à billes 82.

Comme visible sur la figure 3, la traverse de charge 80 présente une épaisseur *e₁* mesurée selon la direction d'élévation Z-Z' au niveau de la partie centrale 84, plus importante qu'une épaisseur *e₂* au niveau des parties latérales 88. Ceci permet de réduire l'encombrement associé à la traverse de charge 80 au niveau des parties latérales 88 et des extrémités 90, c'est-à-dire au-dessus du châssis 12, là où l'encombrement est crucial, et au-dessus des ressorts 39C, tout en conservant une épaisseur suffisante dans la partie centrale, au niveau de la couronne à billes 82 portant la caisse.

Le bogie 10 permet d'avoir un véhicule ferroviaire comprenant un plancher abaissé intégral, tout en maintenant un encombrement sur la voie suffisamment faible, notamment en ce qui concerne l'encombrement latéral ou transversal. En effet, les moteurs 16 et les boites d'essieu 34 sont arrangés extérieurement, de façon à laisser un volume libre maximal au droit du bogie pour permettre le plancher abaissé intégral. Cependant, la disposition des moteurs 16, des roues 14 et des boites d'essieu 34, décalés selon la direction longitudinale X-X', permet de minimiser l'encombrement latéral sous la caisse par rapport à un système à transmission directe, par exemple.

Le volume libre important au droit du bogie 10 permet de plus d'utiliser une même structure du bogie 10 pour des applications pivotantes et non-pivotantes, le volume libre permettant une amplitude de rotation suffisante de la caisse au-dessus du bogie 10 entre les boites d'essieu 34.

## Revendications

1. Bogie (10) pour véhicule ferroviaire à plancher abaissé comprenant :
- un châssis (12) de bogie ; et
- quatre roues (14) montées sur le châssis (12), chaque roue (14) étant mobile en rotation par rapport au châssis (12) autour d'un axe de rotation respectif s'étendant selon une même direction transversale (Y-Y'), lesdites roues (14) définissant entre elles un espace (E), l'espace (E) s'étendant entre des plans d'étendue des roues (14) selon la direction transversale (Y-Y'), le bogie comprenant également:
- quatre moteurs (16) assemblés sur le châssis (12); et
- quatre réducteurs (18), positionnés à l'intérieur de l'espace (E) selon la direction transversale (Y-Y'),
chaque moteur (16) étant agencé pour entrainer une des roues (14) par l'intermédiaire d'un des réducteurs (18) associé à la roue (14), chaque roue (14) étant mécaniquement indépendante des autres roues (14),
**caractérisé en ce que** les quatre moteurs (16) sont positionnés à l'extérieur de l'espace (E) selon la direction transversale (Y-Y').

2. Bogie (10) selon la revendication 1, dans lequel chaque moteur (16) est décalé par rapport à la roue (14) associée, selon une direction longitudinale (X-X') orthogonale à la direction transversale (Y-Y').

3. Bogie (10) selon l'une quelconque des revendications 1 à 2, dans lequel chaque roue (14) est montée sur un moyeu (38) respectif contenu dans une boite d'essieu (34), le réducteur (18) associé à la roue (14) étant également contenu dans la boite d'essieu (34).

4. Bogie (10) selon la revendication 3, dans lequel les boites d'essieu (34) sont fixées entre elles deux à deux par des traverses d'extrémité (36) s'étendant sensiblement selon la direction transversale (Y-Y').

5. Bogie (10) selon l'une quelconque des revendications 3 et 4, dans lequel les boites d'essieu (34) sont fixées au châssis (12) par des dispositifs de suspension primaire (31), chaque dispositif de suspension primaire (31) étant agencé pour permettre un débattement des boites d'essieu (34) par rapport au châssis (12) uniquement selon une direction d'élévation (Z-Z') sensiblement perpendiculaire à la direction transversale (Y-Y').

6. Bogie (10) selon l'une quelconque des revendications 1 à 5, dans lequel chaque moteur (16) comprend un arbre mobile en rotation par rapport au châssis (12) selon un axe de rotation respectif parallèle à la direction transversale (Y-Y'), ledit arbre reliant une sortie du moteur (16) à une entrée d'un réducteur (18) correspondant.

7. Bogie (10) selon l'une quelconque des revendications 1 à 6, dans lequel le bogie (10) est un bogie pivotant comprenant une traverse de charge (80) comprenant une couronne à billes (82) articulée de façon mobile en rotation autour d'un axe de rotation s'étendant selon une direction d'élévation (Z-Z') sensiblement perpendiculaire à la direction transversale (Y-Y'), la couronne à billes (82) étant destinée à supporter une caisse de véhicule ferroviaire.

8. Bogie (10) selon la revendication 7, dans lequel la traverse de charge (80) comprend une partie centrale (84) s'étendant dans l'espace (E) selon la direction transversale (Y-Y') et deux parties latérales (86) prolongeant la partie centrale (84) à l'extérieur de l'espace (E) selon la direction transversale (Y-Y'), la partie centrale (84) présentant une épaisseur (*e₁*), mesurée selon une direction d'élévation (Z-Z') sensiblement perpendiculaire à la direction transversale (Y-Y'), supérieure à une épaisseur (*e₂*) des parties latérales (86) mesurée selon la direction d'élévation (Z-Z').

9. Bogie (10) selon l'une quelconque des revendications 1 à 8, comprenant quatre dispositifs de freinage (60) associé aux roues (14), chaque dispositif de freinage (60) comprenant un étrier de frein (62) agencé pour freiner la rotation de la roue (14) respective, l'étrier de frein (62) étant entièrement disposé en dessous du moteur (16) entraînant la roue (14) selon une direction d'élévation (Z-Z') sensiblement perpendiculaire à la direction transversale (Y-Y').

10. Véhicule ferroviaire comprenant au moins un bogie (10) selon l'une quelconque des revendications 1 à 9, et au moins une caisse de véhicule portée par le bogie, la caisse comprenant au moins douze sièges disposés au droit du bogie (10) sur un même étage, la caisse comprenant également un plancher abaissé, s'étendant sensiblement au même niveau sur tout l'étage.

## Patentansprüche

1. Drehgestell (10) für Niederflur-Schienenfahrzeug, aufweisend:
- einen Drehgestellrahmen (12) und
- vier Räder (14), die an dem Rahmen (12) montiert sind, wobei jedes Rad (14) relativ zum Rahmen (12) um eine jeweilige Drehachse drehbewegbar ist, die sich entlang einer gleichen Querrichtung (Y-Y') erstreckt, wobei die Räder (14) zwischen einander einen Raum (E) definieren, wobei sich der Raum (E) zwischen Erstreckungsebenen der Räder (14) entlang der Querrichtung (Y-Y') erstreckt,
wobei das Drehgestell ferner aufweist:
- vier Motoren (16), die an dem Rahmen (12) montiert sind,
und
- vier Getriebe (18), die innerhalb des Raums (E) entlang der Querrichtung (Y-Y') angeordnet sind,
wobei jeder Motor (16) eingerichtet ist, um eines der Räder (14) über eines der dem Rad (14) zugeordneten Getriebe (18) anzutreiben, wobei jedes Rad (14) mechanisch unabhängig von den anderen Rädern (14) ist,
**dadurch gekennzeichnet, dass** die vier Motoren (16) außerhalb des Raums (E) entlang der Querrichtung (Y-Y') angeordnet sind.

2. Drehgestell (10) gemäß Anspruch 1, wobei jeder Motor (16) relativ zu dem zugeordneten Rad (14) entlang einer zu der Querrichtung (Y-Y') orthogonalen Längsrichtung (X-X') versetzt ist.

3. Drehgestell (10) gemäß irgendeinem der Ansprüche 1 bis 2, wobei jedes Rad (14) an einer jeweiligen Nabe (38) montiert ist, die in einem Achslager (34) enthalten ist, wobei das dem Rad (14) zugeordnete Getriebe (18) ebenfalls in dem Achslager (34) enthalten ist.

4. Drehgestell (10) gemäß Anspruch 3, wobei die Achslager (34) paarweise durch sich im Wesentlichen entlang der Querrichtung (Y-Y') erstreckende Endquerträger (36) aneinander befestigt sind.

5. Drehgestell (10) gemäß irgendeinem der Ansprüche 3 und 4, wobei die Achslager (34) durch Primäraufhängungsvorrichtungen (31) an dem Rahmen (12) befestigt sind, wobei jede Primäraufhängungsvorrichtung (31) eingerichtet ist, um einen Federweg der Achslager (34) relativ zum Rahmen (12) ausschließlich entlang einer Höhenrichtung (Z-Z') zu ermöglichen, die im Wesentlichen senkrecht zu der Querrichtung (Y-Y') ist.

6. Drehgestell (10) gemäß irgendeinem der Ansprüche 1 bis 5, wobei jeder Motor (16) eine Welle aufweist, die relativ zum Rahmen (12) entlang einer jeweiligen Drehachse parallel zur Querrichtung (Y-Y') drehbewegbar ist, wobei die Welle einen Ausgang des Motors (16) mit einem Eingang eines entsprechenden Getriebes (18) verbindet.

7. Drehgestell (10) gemäß irgendeinem der Ansprüche 1 bis 6, wobei das Drehgestell (10) ein Schwenkdrehgestell ist, das einen Lastquerträger (80) aufweist, der einen Kugelring (82) aufweist, der um eine Drehachse drehbar angelenkt ist, die sich entlang einer zur Querrichtung (Y-Y') im Wesentlichen senkrechten Höhenrichtung (Z-Z') erstreckt, wobei der Kugelring (82) vorgesehen ist, um einen Wagenkasten eines Schienenfahrzeugs abzustützen.

8. Drehgestell (10) gemäß Anspruch 7, wobei der Lastquerträger (80) einen zentralen Teil (84), der sich in dem Raum (E) entlang der Querrichtung (Y-Y') erstreckt, und zwei Seitenteile (86) aufweist, die den zentralen Teil (84) außerhalb des Raums (E) entlang der Querrichtung (Y-Y') verlängern, wobei der zentrale Teil (84) eine Dicke (ei) aufweist, gemessen entlang einer Höhenrichtung (Z-Z'), die im Wesentlichen senkrecht zu der Querrichtung (Y-Y') ist, die größer als eine Dicke (e₂) der Seitenteile (86) gemessen entlang der Höhenrichtung (Z-Z') ist.

9. Drehgestell (10) gemäß irgendeinem der Ansprüche 1 bis 8, aufweisend vier Bremsvorrichtungen (60), die den Rädern (14) zugeordnet sind, wobei jede Bremsvorrichtung (60) einen Bremssattel (62) aufweist, der eingerichtet ist, um die Drehung des jeweiligen Rades (14) zu bremsen, wobei der Bremssattel (62) vollständig unter dem Motor (16) angeordnet ist, der das Rad (14) antreibt, entlang einer Höhenrichtung (Z-Z') im Wesentlichen senkrecht zu der Querrichtung (Y-Y').

10. Schienenfahrzeug, aufweisend mindestens ein Drehgestell (10) gemäß irgendeinem der Ansprüche 1 bis 9 und mindestens einen von dem Drehgestell getragenen Wagenkasten, wobei der Wagenkasten mindestens zwölf Sitze aufweist, die im rechten Winkel zum Drehgestell (10) auf einer gleichen Ebene angeordnet sind, wobei der Wagenkasten ferner einen abgesenkten Boden aufweist, der sich im Wesentlichen auf der gleichen Höhe über die gesamte Ebene erstreckt.

## Claims

1. A bogie (10) for a railway vehicle with a lowered floor comprising:
- a bogie chassis (12); and
- four wheels (14) mounted on the chassis (12), each wheel (14) being rotatable relative to the chassis (12) around a respective rotation axis extending along a same transverse direction (Y-Y'), said wheels (14) defining a space (E) between them, the space (E) extending between extended planes of the wheels (14) along the transverse direction (Y-Y'),
the bogie (10) further comprises:
- four motors (16) assembled on the chassis (12); and
- four reduction gears (18), positioned inside the space (E) along the transverse direction (Y-Y'),
each motor (16) being arranged to drive one of the wheels (14) by means of one of the reduction gears (18) associated with the wheel (14), each wheel (14) being mechanically independent from the other wheels (14),
**characterized in that** the four motors (16) are positioned outside the space (E) along the transverse direction (Y-Y').

2. The bogie (10) according to claim 1, wherein each motor (16) is offset relative to the associated wheel (14), along a longitudinal direction (X-X') orthogonal to the transverse direction (Y-Y').

3. The bogie (10) according to any one of claims 1 to 2, wherein each wheel (14) is mounted on a respective hub (38) contained in an axle box (34), the reduction gear (18) associated with the wheel (14) also being contained in the axle box (34).

4. The bogie (10) according to claim 3, wherein the axle boxes (34) are fastened to one another in pairs by end crosspieces (36) extending substantially along the transverse direction (Y-Y').

5. The bogie (10) according to any one of claims 3 and 4, wherein the axle boxes (34) are fastened to the chassis (12) by primary suspension devices (31), each primary suspension device (31) being arranged to allow travel of the axle boxes (34) relative to the chassis (12) only along an elevation direction (Z-Z') substantially perpendicular to the transverse direction (Y-Y').

6. The bogie (10) according to any one of claims 1 to 5, wherein each motor (16) comprises a shaft rotatable relative to the chassis (12) along a respective rotation axis parallel to the transverse direction (Y-Y'), said shaft connecting an output of the motor (16) to an input of a corresponding reduction gear (18).

7. The bogie (10) according to any one of claims 1 to 6, wherein the bogie (10) is a pivoting bogie comprising a load-bearing crosspiece (80) comprising a ball bearing (82) articulated rotatably around an axis of rotation extending along an elevation direction (Z-Z') substantially perpendicular to the transverse direction (Y-Y'), the ball bearing (82) being intended to support a rail vehicle body.

8. The bogie (10) according to claim 7, wherein the load-bearing crosspiece (80) comprises a central part (84) extending in the space (E) along the transverse direction (Y-Y') and two lateral parts (86) extending the central part (84) to the outside of the space (E) along the transverse direction (Y-Y'), the central part (84) having a thickness (*e₁*), measured along an elevation direction (Z-Z') substantially perpendicular to the transverse direction (Y-Y'), greater than a thickness (*e₂*) of the lateral parts (86) measured along the elevation direction (Z-Z').

9. The bogie (10) according to any one of claims 1 to 8, comprising four braking devices (60) associated with the wheels (14), each braking device (60) comprising a brake caliper (62) arranged to slow the rotation of the respective wheel (14), the brake caliper (62) being arranged completely below the motor (16) driving the wheel (14) along an elevation direction (Z-Z') substantially perpendicular to the transverse direction (Y-Y').

10. A rail vehicle comprising at least one bogie (10) according to any one of claims 1 to 9, and at least one vehicle body carried by the bogie, the body comprising at least twelve seats arranged in line with the bogie (10) on a same story, the body also comprising a lowered floor, extending substantially on the same level over the entire story.
